# EUROPÄISCHE PATENTSCHRIFT

(11) **EP 2 452 321 B1**
(45) Veröffentlichungstag und Bekanntmachung des Hinweises auf die Patenterteilung: **13.12.2017**
(21) Anmeldenummer: 10742248.7
(22) Anmeldetag: 25.06.2010
(51) Int. Cl.: G07G 5/00, G07F 19/00

(54) **VORRICHTUNG ZUM VERWALTEN, AUFNEHMEN UND/ODER ABGEBEN VON WERTGEGENSTÄNDEN**
APPARATUS FOR MANAGING, ACCEPTING AND/OR DISPENSING VALUABLES
DISPOSITIF DE GESTION, ENREGISTREMENT ET/OU DISTRIBUTION D'OBJETS DE VALEUR

(30) Priorität: 10.07.2009 DE 202009009550 U
(43) Veröffentlichungstag der Anmeldung: 16.05.2012
(73) Patentinhaber: Novomatic AG, 2352 Gumpoldskirchen (AT)
(72) Erfinder: MÜHRENBERG, Roland, A-2352 Gumpoldskirchen (AT); OCHS, Helmut, A-2352 Gumpoldskirchen (AT); ZANDER, Marko, A-2352 Gumpoldskirchen (AT)
(86) Internationale Anmeldenummer: PCT/IB2010/001541
(87) Internationale Veröffentlichungsnummer: WO 2011/004230

(56) Entgegenhaltungen:
- EP-A1- 1 691 153
- WO-A1-97/29444
- DE-A1-102007 038 813
- DE-U1- 8 803 573
- GB-A- 500 322
- US-A1- 2003 209 598

## Beschreibung

Die Erfindung bezieht sich auf eine Vorrichtung zum Verwalten, Aufnehmen und/oder Abgeben von Wertgegenständen, insbesondere Geld, aufweisend ein Vorrichtungsgehäuse und einen Drucker.

Aus dem Stand der Technik sind schon seit langer Zeit Geldautomaten, Geldwechselautomaten, Kassenautomaten und Verkaufsautomaten bekannt.

Ein Geldautomat ist eine technische Einrichtung zur Bargeldverwaltung. Die Unterteilung erfolgt in Geldausgabeautomaten (GAA), Geldeinzahlgeräte und Cash Recycling-Automaten. Geldautomaten werden auch Bankautomaten genannt.

Geldautomaten ermöglichen dem Kunden, in Selbstbedienung Bargeld von seinem Giro- oder Kreditkartenkonto abzuheben oder einzuzahlen. Einige Automaten geben auch Fremdwährungen aus oder informieren den Kunden über den Kontostand und vergangene Transaktionen. Die Geräte werden häufig von Kreditinstituten betrieben.

Zur Geldbehebung steckt der Kunde eine Debit- oder Kreditkarte in den Automaten und gibt eine Geheimzahl (PIN) ein. Eine Autorisierungszentrale prüft online die Richtigkeit der Geheimzahl und entscheidet, ob die Auszahlung erfolgen kann.

Geldautomaten neuerer Generation ermöglichen auch das Einzahlen von Bargeld. Der Ablauf ist ähnlich der Geldbehebung; der Kunde steckt eine Kundenkarte in den Automaten, danach öffnet sich ein Geldeingabeschacht, das Geld wird auf Echtheit geprüft und dem Kunden auf sein Konto verbucht. So kann die Bank dem Kunden auch außerhalb der Öffnungszeiten das Einzahlen von Bargeld ermöglichen und erspart sich die hohen Personalaufwände eines Nachttresors. Beherrscht der Geldautomat Cash Recycling, wird von Kunden einbezahltes Geld geprüft an nachfolgende Kunden wieder ausbezahlt wodurch sich die Bank die Aufwände des Befüllens reduzieren kann.

Darüber hinaus sind auch Verkaufsautomaten aus dem Stand der Technik bekannt. Solche Automaten stehen häufig an öffentlichen Plätzen und bei Einwurf von Geld können aus solchen Automaten beispielsweise Getränke oder Snacks gekauft werden.

Darüber hinaus sind auch Fahrkartenautomaten bekannt, bei denen nach Auswahl der Fahrkarte und nach Einwurf des Geldes eine Fahrkarte ausgedruckt wird.

Daneben befinden sich beispielsweise in Waschsalons häufig Geldwechselautomaten oder Jetonautomaten, zum Wechseln der für die Waschautomaten notwendigen Münzen beziehungsweise Jetons.

Häufig sind solche Automaten mit einer Belegausgabe für Quittungen oder beispielsweise auch mit einem Kontoauszugsdrucker oder einem Fahrkartendrucker ausgestattet. Hierfür ist in dem Geldautomat, Geldwechsler, Kassenautomat oder auch Verkaufsautomat ein Drucker eingebaut, der den Beleg, die Fahrkarte oder den Auszug erzeugt.

Im Laufe des Produktzyklus beziehungsweise der Betriebszeit des Automaten werden für den Drucker Servicearbeiten notwendig. Dies kann beispielsweise das Nachfüllen von Druckerpapier oder aber der Austausch des Druckers als Ganzes oder der Druckmedien sein oder etwa Reinigungsarbeiten an der Papierzufuhr und/oder Druckausgabe.

US 2007/0108267 A1 zeigt einen Geldautomaten aufweisend einen Drucker zum Drucken von Belegen. Der Geldautomat weist Geldverarbeitungskomponenten in einem Gehäuse auf, an welchem Gehäuse eine Gehäusetür aufklappbar montiert ist.

Bei den erwähnten Vorrichtungen und insbesondere bei der Vorrichtung gemäß der US 2007/0108267 A1 ist der Servicezugang für den Drucker so angeordnet, dass der Service das Öffnen der gesamten Vorrichtung erfordert. Durch das Öffnen der Vorrichtung ist es möglich, dass das Servicepersonal die Möglichkeit hat in unberechtigter Weise auf Geldbestände oder andere Interna, insbesondere Geldverarbeitungskomponenten, des Automaten zuzugreifen.

GB 500 322 A zeigt eine Vorrichtung zum Verwahren von Wertgegenständen bei der eine Schublade in einer Tür angeordnet ist.

EP 1 691 153 A1 zeigt die Anordnung einer Klappe in einer Tür wobei ein Öffnen der Klappe den Zugriff auf den selben Raum wie ein Öffnen der Tür ermöglicht.

WO 97/29444 A1 offenbart einen Bankautomaten mit verbessertem ServiceZugang, indem wartbare Komponenten des Bankautomaten in einzelnen Teilgehäusen auf ausziehbaren Ablagen angeordnet sind.

DE 88 03 573 U1 offenbart ein Kundenservice-Terminal mit mehreren übereinander angeordneten quaderförmigen Gehäusemodulen, die auf Laufschienen gelagerte Einschübe für die Aufnahme von Funktionseinheiten des Kundenservice-Terminals aufweisen.

US 2003/209598 A1 offenbart eine Autowaschanlagen-Eingangsstation mit einem Elektronikschrank und einem Tresor, wobei die Tür des Tresors durch ein Öffnen der Tür des Elektronikschranks zugänglich ist.

Der Erfindung liegt die Aufgabe zu Grunde, bei einer Vorrichtung zum Verwalten, Aufnehmen und/oder Abgeben von Wertgegenständen der eingangs genannten Art einen Servicezugang zum Drucker zu ermöglichen, ohne dass auf die Geldbestände beziehungsweise Geldverarbeitungskomponenten zugegriffen werden kann.

Diese Aufgabe wird durch die im Anspruch 1 angegebene Merkmalskombination gelöst.

Gemäß der vorliegenden Erfindung wird bei einer Vorrichtung zum Verwalten, Aufnehmen und/oder Abgeben von Wertgegenständen, die einen Drucker aufweist, der in einem gegenüber dem Vorrichtungsgehäuse abgeschlossenen Druckerraum derart in der Vorrichtung angeordnet ist, dass er ohne Öffnen der gesamten Vorrichtung zugänglich ist.

Mit einer solchen Ausgestaltung der erfindungsgemäßen Vorrichtung ist eine höhere Sicherheit bei einem Servicefall gegeben. Unberechtigte Zugriffe durch Servicepersonal auf Geldbestände beziehungsweise Geldverarbeitungskomponenten bei einer einfachen Wartung des Druckers können so vermieden werden.

Vorteilhafte Weiterbildungen der Erfindung sind in den Unteransprüchen gekennzeichnet.

So wäre es beispielsweise möglich, dass für Druckerwartungs- und Servicearbeiten anderes Personal verwendet werden kann als für andere Wartungsarbeiten an der Vorrichtung.

Gemäß einer bevorzugten Ausführungsform der Erfindung kann der Drucker in einer gesonderten Öffnung der Vorrichtung angeordnet sein. Diese Öffnung sollte vorteilhafterweise groß genug sein, damit Service- und Wartungsarbeiten an dem Drucker möglich sind. Ist die Öffnung dabei abschließbar, so kann Vandalismus und Diebstahl vermindert werden. Gemäß einer bevorzugten Ausführungsform der vorliegenden Erfindung ist der Drucker auf einer aus der Vorrichtung heraus bewegbaren Aufnahmevorrichtung angeordnet.

Mit einer solchen Ausgestaltung der erfindungsgemäßen Vorrichtung ist eine höhere Sicherheit bei einem Servicefall gegeben, da unberechtigte Zugriffe durch Servicepersonal auf Geldbestände und/oder Geldverarbeitungskomponenten vermieden werden können, wobei dennoch eine gute Zugänglichkeit zum Drucker bei einer Wartung gewährleistet werden kann. Beispielsweise ist die Aufnahmevorrichtung nach Art einer Schublade ausgebildet. Hierbei kann es vorgesehen sein, dass der Drucker auf einer schubladenähnlichen Anordnung befestigt ist. Durch Ziehen der Schublade ist es dann möglich, den Drucker relativ zum Vorrichtungsgehäuse zu bewegen beziehungsweise zu verschieben.

Daneben wäre es auch möglich, dass die Aufnahmevorrichtung aus der Vorrichtung heraus geklappt werden kann. Ist der Drucker beispielsweise auf einer Öffnungsklappe oder Serviceklappe innen befestigt und so im eingeklappten Zustand senkrecht in der Vorrichtung angeordnet, so kann durch ein beispielsweise nach unten Klappen der Serviceklappe der Drucker in die waagrechte Position bewegt werden.

Daneben wäre es ebenso möglich, dass der Drucker durch Kipp- und/oder Drehbewegungen aus der Vorrichtung heraus bewegt werden kann.

Gemäß einer besonders bevorzugten Ausführungsform der vorliegenden Erfindung ist die Aufnahmevorrichtung zur Vermeidung von unberechtigten Zugriffen abschließbar.

Ist bei einer erfindungsgemäßen Vorrichtung an der Aufnahmevorrichtung ferner ein Griff vorgesehen, so kann die Handhabung unter Umständen erleichtert werden.

Die beschriebene Vorrichtung kann dabei als Geldautomat, Kassenautomat und/oder Verkaufsautomat ausgebildet sein.

Je nachdem welche Art von Vorrichtung verwendet wird, kann es unter Umständen sinnvoll sein, dass auch andere Bestandteile der Vorrichtung, wie oben bezüglich des Druckers beschrieben, in der Vorrichtung angeordnet sind, wie beispielsweise ein Computer, eine Stromversorgungseinrichtung Druckerpapierrollen und/oder -behälter.

Ausführungsbeispiele der Erfindung, auf die die Erfindung jedoch nicht beschränkt ist, werden nachstehend anhand der Zeichnung näher erläutert. Es zeigen dabei
Figur 1 eine Teilansicht eines Beispiels einer Vorrichtung zum Verwalten, Aufnehmen und/oder Abgeben von Wertgegenständen, insbesondere Geld, in Draufsicht;
Figur 2 eine seitliche Ansicht der Darstellung der Fig. 1;
Figur 3 eine Detailansicht der Rückansicht der Schublade, der in der Fig. 1 gezeigten Ausführungsform;
Figur 4 eine Teilansicht einer erfindungsgemäßen Vorrichtung gemäß einer weiteren bevorzugten Ausführungsform in Draufsicht; und
Figur 5 eine seitliche Ansicht der Darstellung der Fig. 4 in geöffnetem Zustand.

In der Fig. 1 ist eine Teilansicht eines Beispiels einer Vorrichtung zum Verwalten, Aufnehmen und/oder Abgeben von Wertgegenständen, insbesondere Geld, dargestellt, die in weiterer Folge auch als Geldautomat bezeichnet ist. Es ist dabei in dem Geldautomat eine Schublade 10 vorgesehen, die in der Fig. 1 von vorne dargestellt ist.

Die Schublade 10 ist mit einem Schloss 11 versehen, so dass ein unautorisiertes Öffnen der Schublade verhindert wird. An der Schublade befindet sich ferner ein Griff 12, um das Herausziehen der Schublade 10 zu vereinfachen. Weiterhin befindet sich an der Schublade 10 ein Belegausgabeschacht 13, damit ein den Geldautomaten benutzender Kunde den Beleg erhalten und entnehmen kann.

In der Fig. 2 ist eine der Fig. 1 entsprechende Teilansicht von der Seite gezeigt, wobei die Schublade in geöffnetem Zustand dargestellt ist.

In der Schublade 10 ist ein Drucker 14 auf ausfahrbaren Schienen 15 befestigt. Ferner ist noch eine Papierrolle 16 zum Bedrucken vorgesehen.

Wie der Fig. 2 leicht zu entnehmen ist, ist gemäß des gezeigten Beispiels ein Service des Druckers 14, wie Austausch, Reparatur und/oder Papierrollenwechsel ohne ein vollständiges Öffnen des Geldautomaten möglich. Somit sind die Geldbestände in einem gezeigten Beispiel auch während eines Druckerservices unzugänglich und somit gesichert.

In der Fig. 3 ist eine Detailansicht des rückwärtigen Teils des Druckereinbaus dargestellt. Dieser rückwärtige Teil ist derart gestaltet, dass der Druckerraum vom Rest des Gehäuses 17 der Vorrichtung beziehungsweise der Tür 18 abgeschlossen ist und somit selbst ein Gehäuse 19 darstellt.

Eine bevorzugte Ausführungsform der vorliegenden Erfindung ist in Fig. 4 dargestellt. Dies ist eine Teilansicht einer erfindungsgemäßen Vorrichtung zum Verwalten, Aufnehmen und/oder Abgeben von Wertgegenständen insbesondere Geld. Es ist dabei in der Vorrichtung eine Flügelklappe 20 vorgesehen, auf deren Innenseite der Drucker 24 angeordnet ist und in der Fig. 4 von vorne in einem geschlossenen Zustand und in der Fig. 5 in einer seitlichen Darstellung dargestellt ist, wobei die Flügelklappe 20 halb geöffnet ist.

Die Flügelklappe 20 ist um eine von außen eigentlich nicht sichtbare, jedoch in der Darstellung der Fig. 4 zum besseren Verständnis angedeutete Achse 22 drehbar gelagert. Soll nun der auf der Rückseite der Flügelklappe 20 angeordnete Drucker 24 gewartet werden, so kann die Flügelklappe 20 um ihre Achse 22 gedreht werden und so der Drucker 24 in Richtung des Pfeils 25 geschlossen werden oder in entgegengesetzter Richtung nach außen geschwenkt werden. Gemäß der dargestellten bevorzugten Ausführungsform ist die Flügelklappe in einer Türe 27 der Vorrichtung vorgesehen und mit dem Bezugszeichen 28 ist die Türinnenseite und mit 29 die Türaußenseite gekennzeichnet. Ist nun eine Wartung des Druckers 20 notwendig, so muss nur das Schloss 21 geöffnet werden, die Flügelklappe 20 nach außen geschwenkt werden und der Drucker kann dann gewartet werden, ohne dass der Bediener Zugriff auf andere Funktionen der Vorrichtung erhält.

Ferner ist in der Flügelklappe ein Schloss 21 vorgesehen, um ein unbefugtes Öffnen der Flügelklappe 20 zu verhindern.

In der Flügelklappe 20 ist darüber hinaus ein Papierschlitz oder Belegausgabeschacht 23 vorgesehen, aus dem die gedruckten Belege oder Tickets entnommen werden, die mittels des Druckers 24 auf eine Papierrolle 26 aufgedruckt werden und dann über den Papierschlitz 23 ausgegeben werden.

### Bezugszeichenliste

- 10: Schublade
- 11: Schloss
- 12: Griff
- 13: Belegausgabeschacht
- 14: Drucker
- 15: Schienen
- 16: Papierrolle
- 17: Gehäuse
- 18: Türinnenseite
- 19: Druckergehäuse
- 20: Flügelklappe
- 21: Schloss
- 22: Achse
- 23: Papierschlitz oder Belegausgabeschacht
- 24: Drucker
- 25: Drehrichtung zum Verschließen der Flügelklappe
- 26: Papierrolle
- 27: Türe
- 28: Türinnenseite
- 29: Türaußenseite

## Patentansprüche

1. Vorrichtung zum Verwalten, Aufnehmen und/oder Abgeben von Wertgegenständen, insbesondere Geld, aufweisend ein Vorrichtungsgehäuse (17) mit einer Tür (18; 27) und mit einer Klappe (20) und die Vorrichtung ferner aufweisend einen Drucker (14, 24), der in einem gegenüber dem Vorrichtungsgehäuse (17) abgeschlossenen Druckerraum im Vorrichtungsgehäuse (17) angeordnet ist, **dadurch gekennzeichnet, dass** der Drucker (14, 24) durch die Klappe (20) ohne die Notwendigkeit eines Öffnens der Tür (18; 27) des Vorrichtungsgehäuses (17) zugänglich ist, dass die Klappe (20) in der Tür (18; 27) des Vorrichtungsgehäuses (17) angeordnet ist, und dass die Klappe (20) um eine Achse (22) drehbar gelagert ist und durch eine Drehung der Klappe (20) um die Achse (22) der Drucker (14, 24) in Richtung aus dem Vorrichtungsgehäuse (17) geschwenkt werden kann.

2. Vorrichtung nach Anspruch 1, **dadurch gekennzeichnet, dass** die Klappe (20) abschließbar ist.

3. Vorrichtung nach dem vorhergehenden Anspruch 1 oder 2, **dadurch gekennzeichnet, dass** an der Klappe (20) ferner ein Griff (12) vorgesehen ist.

4. Vorrichtung nach einem der vorhergehenden Ansprüche 1 bis 3, **dadurch gekennzeichnet, dass** die Klappe (20) einen Belegausgabeschacht (13, 23) aufweist.

## Claims

1. Device for the management, insertion and/or withdrawal of valuables, in particular money, comprising a device housing (17) with a door (18; 27) and with a flap (20) and the device further comprising a printer (14, 24), which is arranged within the device housing (17) in a closed printer housing being separated from the device housing (17), **characterized in that** the printer (14, 24) is accessible through the flap (20) without the need of opening the door (18; 27) of the device housing (17), that the flap (20) is arranged in the door (18; 27) of the device housing (17), and that the flap (20) is pivotably mounted around an axis (22) and the printer (14, 24) can be swiveled in a direction out of the device housing (17) by a rotation of the flap (20) around the axis (22).

2. Device according to claim 1, **characterized in that** the flap (20) is lockable.

3. Device according to preceding claim 1 or 2, **characterized in that** a handle (12) is further provided at the flap (20).

4. Device according to any one of the preceding claims 1 to 3, **characterized in that** the flap (20) comprises a receipt issuing slot (13, 23).

## Revendications

1. Dispositif de gestion, de réception et / ou de livraison d'objets de valeur, en particulier d'argent, comprenant un boîtier de dispositif (17) comportant une porte (18; 27) et un volet (20), et le dispositif comprenant en outre une imprimante (14, 24) agencée dans un boîtier d'imprimante, qui est situé à l'opposé du boîtier de dispositif (17), dans le boîtier de dispositif (17), **caractérisé en ce que** l'imprimante (14, 24) est accessible à travers le volet (20) sans nécessité d'ouvrir la porte (18; 27) du boîtier de dispositif (17), que le volet (20) est agencé dans la porte (18; 27) du boîtier de dispositif (17), et que le volet (20) est monté pivotant autour d'un axe (22) et l'imprimante (14, 24) peut pivoter dans la direction hors du boîtier de dispositif (17) par une rotation du volet (20) autour de l'axe (22).

2. Dispositif selon la revendication 1, **caractérisé en ce que** le volet (20) est verrouillable.

3. Dispositif selon la revendication précédente 1 ou 2, **caractérisé en ce qu'**une poignée (12) est en outre prévue sur le volet (20).

4. Dispositif selon l'une des revendications précédentes 1 à 3, **caractérisé en ce que** le volet (20) comporte un canal de distribution de documents (13, 23).
